# FASCICULE DE BREVET EUROPEEN

(11) **EP 3 011 642 B1**
(45) Date de publication et mention de la délivrance du brevet: **20.11.2019**
(21) Numéro de dépôt: 14725217.5
(22) Date de dépôt: 15.04.2014
(51) Int. Cl.: H01R 13/453, H01R 13/62, H01R 13/66, H01R 13/703, H01R 11/30, H01R 24/38

(54) **ENSEMBLE DE PRISES ÉLECTRIQUES**
STECKDOSENBAUGRUPPE
ELECTRICAL OUTLET ASSEMBLY

(30) Priorité: 21.06.2013 FR 1355922
(43) Date de publication de la demande: 27.04.2016
(73) Titulaire: Schneider Electric Industries SAS, 92500 Rueil-Malmaison (FR)
(72) Inventeur: BLONDEL, Charles, 38050 Grenoble Cedex 09 (FR)
(74) Mandataire: Tripodi, Paul
(86) Numéro de dépôt international: PCT/FR2014/050909
(87) Numéro de publication internationale: WO 2014/202849

(56) Documents cités:
- EP-A1- 2 595 252
- US-A- 6 030 229
- US-A1- 2010 285 674

## Description

### DOMAINE TECHNIQUE DE L'INVENTION

L'invention est relative à un ensemble de prises électriques comportant une fiche et un socle électriques adaptés pour collaborer l'un avec l'autre de façon amovible. Ladite fiche électrique comporte au moins deux pistes électriques. Ledit socle comporte au moins deux contacts électriques mobiles pouvant se déplacer entre une position interne et une position externe audit socle.

L'ensemble comporte des moyens magnétiques de commande ayant un élément magnétique mobile intégré au socle et solidaire des contacts électriques mobiles. Au moins un aimant génère un premier flux magnétique d'attraction attirant l'élément magnétique mobile et déplaçant les contacts électriques de la position interne vers la position externe. Les moyens magnétiques de commande comportent aussi une culasse magnétique.

### ETAT DE LA TECHNIQUE ANTERIEURE

L'utilisation de moyens magnétiques de positionnement d'une fiche électrique sur un socle électrique est connue.

En effet, le document US7066739 décrit un ensemble de prises électriques comportant une fiche et un socle ayant respectivement des pistes électriques annulaires destinées à venir en contact les unes des autres sous l'action de moyens magnétiques. L'utilisation de pistes électriques annulaires autorise un positionnement angulaire indifférencié/à l'aveugle de la fiche sur le socle.

La force de commande des moyens magnétiques de l'ensemble de prises électriques est suffisante pour exercer une attraction de la fiche sur le socle lorsque cette dernière est positionnée dans un environnement proche du socle. En outre, la force de commande permet aussi de maintenir la fiche sur le socle en position connectée.

Le document EP2128936 décrit aussi l'utilisation de moyens magnétiques pour le positionnement et le maintien d'une fiche sur un socle électrique. Comme pour le document US3521216, les moyens magnétiques sont aussi aptes à déplacer des contacts électriques du socle électrique de manière à assurer une liaison électrique entre la fiche électrique et le socle.

Par ailleurs, l'utilisation de moyens de commande électrique pour la commande à distance des prises électriques est aussi connue. Effectivement, il existe des prises électriques commandables (type relais) qui sont commandées à distance par un signal électrique.

Une difficulté consiste à obtenir des prises électriques comportant à la fois des moyens de commande à distance et des moyens magnétiques de commande. En effet, il existe une certaine incompatibilité entre une prise magnétique qui est commandée lorsque la fiche s'approche du socle et une prise commandée par un signal électrique.

A titre d'exemple, les modes de fonctionnement décrits ci-dessous sont difficilement obtenus lorsque les prises électriques comportent des moyens magnétiques de commande et des moyens électriques. Par exemple, l'extraction des contacts électrique mobiles du socle doit avoir lieu lorsque la fiche est présente sur le socle et lorsque l'autorisation est donnée. Inversement, l'extraction des contacts électrique mobiles ne doit pas avoir lieu lorsque la fiche est présente sur le socle et que l'autorisation n'est pas présente. Enfin, l'extraction des contacts ne doit pas avoir lieu lorsque la fiche est absente et que l'autorisation est présente.

A titre d'exemple, la rentrée des contacts électriques dans le socle doit être réalisée lorsque la fiche est présente et que la commande électrique a disparu. La rentrée des contacts doit être possible lorsque la fiche est retirée et que la commande électrique est toujours présente.

Des ensembles de prises électriques sont également connus des documents US6030229, US2010/285674 et EP2595252. Le document EP2595252 est considéré comme décrivant le préambule de la revendication 1.

### EXPOSE DE L'INVENTION

L'invention vise donc remédier aux inconvénients de l'état de la technique, de manière à proposer un ensemble de prises électriques apte à assurer une connexion électrique sécurisée entre le socle et la fiche électrique.

L'ensemble de prises électriques comporte :
- une fiche comportant au moins deux pistes électriques ;
- un socle électrique adapté pour s'accoupler avec ladite fiche et comportant au moins deux contacts électriques mobiles pouvant se déplacer entre une position interne et une position externe audit socle ;
- des moyens magnétiques de commande comportant :
   - un élément magnétique mobile intégré au socle et solidaire des contacts électriques mobiles ;
   - au moins un aimant intégré à la fiche et générant un premier flux magnétique d'attraction agencée pour créer une première force de commande ;
- une première bobine d'actionnement agencée pour générer un second flux magnétique d'attraction ;
- des moyens élastiques agencés pour générer une deuxième force de commande sollicitant les contacts électriques vers leur position interne ;
- ladite première bobine d'actionnement et ledit aimant étant agencés pour générer un flux global d'attraction lorsque la fiche est accouplée audit socle, ledit flux global d'attraction étant composé d'une somme du premier et du second flux magnétique d'attraction et étant agencé pour générer une force résultante supérieure à ladite deuxième force de commande en vue d'autoriser le déplacement et le maintien des contacts électriques dans la position externe.

Selon l'invention, ledit second flux ne peut à lui seul placer les contacts électriques dans la position externe.

Avantageusement, l'ensemble comporte également une seconde bobine d'actionnement générant un flux magnétique de rétraction agencée pour attirer l'élément magnétique mobile et entraîner les contacts électriques de la position externe vers la position interne lorsque la fiche est accouplée audit socle.

Selon un mode préférentiel de développement de l'invention, l'ensemble de prises comporte des capteurs magnétique de mesure d'une direction d'un flux magnétique circulant dans la culasse magnétique, un premier capteur dit capteur de mécanisme et un second capteur dit de prise.

De préférence, le premier capteur de mécanisme est positionné à proximité la première bobine d'actionnement de manière à déterminer au moins une première et une seconde direction d'un flux magnétique d'attraction circulant dans la culasse magnétique.

Avantageusement, le premier capteur de mécanisme mesure la direction du premier flux magnétique d'attraction maintenant l'élément magnétique mobile et les contacts électriques dans la position externe.

Selon un mode de développement de l'invention, la première direction du premier flux magnétique d'attraction mesurée par le premier capteur de mécanisme est représentative d'un premier état physique d'agencement de l'élément magnétique mobile. La seconde direction du premier flux magnétique d'attraction est représentative d'un second état physique d'agencement de l'élément magnétique mobile, le second état physique étant différent du premier état.

La première et la seconde direction du premier flux magnétique d'attraction (sont respectivement représentatives d'une position extraite et d'une position rétractée de l'élément magnétique mobile, les positions extraite et rétractée de l'élément magnétique mobile étant respectivement associées aux positions externe et interne des contacts électriques.

Selon un mode de développement de l'invention, le second capteur de prise est positionné à proximité la seconde bobine d'actionnement de manière à déterminer au moins une première et une seconde directions du premier flux magnétique d'attraction maintenant l'élément magnétique mobile et les contacts électriques dans la position externe.

La première direction du premier flux magnétique d'attraction mesurée par le second capteur de prise étant représentative d'un premier état physique d'agencement des parties mobiles de l'ensemble de prise électrique, la seconde direction du premier flux magnétique d'attraction étant représentative d'un second état physique d'agencement des parties mobiles de l'ensemble électrique, le second état physique étant différent du premier état.

Avantageusement, la première et la seconde direction du premier flux magnétique d'attraction mesurées par le second capteur de prise sont respectivement représentatives de la position de ladite fiche électrique par rapport au socle.

Selon un mode particulier de réalisation de l'invention, le socle comporte des moyens obturateurs aptes à passer d'une position de fermeture à une position d'ouverture sous l'action de la première force de commande pour laisser passer les contacts électriques de la position interne à la position externe ; les moyens obturateurs comportant respectivement deux volets obturateurs, chaque volet obturateur étant relié à un ressort de fermeture.

### BREVE DESCRIPTION DES FIGURES

D'autres avantages et caractéristiques ressortiront plus clairement de la description qui va suivre de modes particuliers de réalisation de l'invention, donnés à titre d'exemples non limitatifs, et représentés aux dessins annexés sur lesquels :
la figure 1 représente une vue en coupe d'un ensemble de prises électriques selon un mode connu de réalisation dans une première position de fonctionnement ;
la figure 2 représente une vue en coupe d'un ensemble de prises électriques selon un mode connu de réalisation dans une seconde position de fonctionnement ;
la figure 3 représente une vue schématique en coupe d'un ensemble de prises électriques selon un mode préférentiel de réalisation de l'invention dans une première position de fonctionnement ;
la figure 4 représente une vue schématique en coupe d'un ensemble de prises électriques selon la figure 3 dans une seconde position de fonctionnement ;
les figures 5 à 7 représentent une cartographie du flux magnétique circulant dans l'ensemble de prises électriques dans différentes positions de fonctionnement ;
les figures 8 et 9 représentent les courbes d'évolution des forces appliquées entre le socle et la fiche lors d'une phase d'extraction ;
la figure 10 représente les courbes d'évolution des forces appliquées entre le socle et la fiche lors d'une phase de rétraction ;
la figure 11 représente les courbes d'évolution des forces appliquées lorsque la fiche est absente ;
la figure 12 représente une vue éclatée d'un socle d'un ensemble de prises selon un mode particulier de réalisation de l'invention ;
les figures 13 et 14 représentent une vue en perspective d'un ensemble de prises électriques selon un mode préférentiel de réalisation de l'invention.

### DESCRIPTION DETAILLEE D'UN MODE DE REALISATION

Selon un mode de réalisation, l'ensemble de prises électriques 1 comporte une fiche 10 et un socle 20 adaptés pour collaborer l'un à l'autre de façon amovible.

Comme représenté sur la figure 1, ladite fiche électrique 10 comporte un corps 15 comportant au moins une face de contact sensiblement plane. Ledit socle électrique 20 comporte un corps 25 comportant au moins une face de contact sensiblement plane. Les faces de contact du socle 20 et de la fiche 10 sont destinées être placées en contact l'une de l'autre lorsque ladite fiche est en contact audit socle (figure 2).

La fiche 10 comporte au moins deux pistes électriques 11, 12 disposées sur la face de contact de ladite fiche. Lesdites pistes électriques sont de préférence annulaires et concentriques. En outre, lesdites pistes sont isolées électriquement les unes des autres. Les pistes électriques 11, 12 sont reliées à des fils électriques 17 et sont destinées à venir respectivement collaborer avec des contacts électriques 21, 22 du socle électrique 20.

Selon un mode particulier de réalisation tel que représenté sur la figure 13, la fiche électrique 10 comporte de préférence un contact électrique 14 destiné à être connecté à une prise de terre. Ce contact électrique de terre 14 est positionné au centre des deux pistes 11, 12 annulaires concentriques. Lesdites pistes sont disposées autour d'un axe de révolution Y.

Le socle 20 comporte au moins deux contacts électriques 21, 22 destinés à être reliés à des fils électriques non représentés. Les contacts électriques 21, 22 sont solidaires d'un élément magnétique 23 placé à l'intérieur du boîtier 25 du socle 20. Lesdits au moins deux contacts électriques 21, 22 sont mobiles et peuvent se déplacer entre une position interne dans le socle 20 et une position externe à l'extérieur du socle pour être respectivement en contact électrique direct avec les pistes électriques 11, 12 de la fiche 10 électrique. Selon un mode particulier de réalisation, la face de contact plane du socle 20 comporte des ouvertures 27 à travers lesquelles les contacts électriques 21, 22 peuvent passer.

Selon un mode particulier de réalisation tel que représenté sur la figure 14, le socle électrique 20 comporte de préférence un contact électrique 24 destiné à être connecté à une prise de terre. Ce contact électrique de terre 24 est de préférence positionné au centre de la surface de contact du socle pour venir en contact avec le contact électrique de terre 14 de la fiche électrique 10.

L'ensemble de prises électriques 1 comporte des moyens magnétiques de commande 13, 23 générant une première force de commande F1 pour positionner et maintenir la fiche 10 sur le socle 20 de manière à ce que les pistes annulaires 11, 12 soient respectivement en contact avec les contacts électriques 21, 22 du socle 20.

Les moyens magnétiques 13, 23 comportent un élément magnétique mobile 23 intégré au socle 20 et solidaire des contacts électriques 21, 22 mobiles. Les moyens magnétiques de commande 13, 23 comportent au moins un aimant générant un premier flux magnétique d'attraction Φ_{attrac1} créant la première force de commande F1 attirant l'élément magnétique mobile 23 et déplaçant les contacts électriques 21, 22 entre la position interne et la position externe.

Selon un mode de réalisation, les moyens magnétiques 13, 23 comportent un premier aimant 13 intégré dans la fiche 10. De préférence, ledit premier aimant 13 et ledit élément magnétique 23 sont de forme annulaire. En outre, ils sont disposés respectivement sur la périphérie des faces de contact de la fiche 10 et du socle 20 afin que la première force de commande F1 soit mieux répartie afin d'améliorer la précision et l'efficacité du positionnement et du maintien de la fiche 10 sur le socle 20.

Selon un mode de réalisation tel que représenté sur les figures 3 et 4, ledit au moins un élément magnétique mobile 23 comporte une zone aimantée. Avantageusement, selon ce mode de réalisation, ledit élément magnétique 23 comporte un second aimant annulaire destiné à être placé en vis-à-vis du premier aimant annulaire 13 lorsque la fiche 10 est en contact avec le socle 20. La présence du second aimant annulaire de l'élément magnétique mobile 23 permet d'augmenter l'intensité du premier flux magnétique d'attraction Φ_{attrac1} ainsi que la première force de commande F1.

De préférence, les moyens magnétiques de commande 13, 23 comportent une culasse magnétique 33 disposée dans la fiche 10. La culasse comprend le premier aimant 13. En effet, ladite culasse comporte un corps ayant une première zone magnétique solidaire du premier aimant 13. A titre d'exemple le corps de la première partie présente une forme sensiblement cylindrique.

Les contacts électriques 21, 22 sont maintenus dans la position à l'intérieur du socle 20 (position interne) par des moyens élastiques de commande 28 générant une seconde force de commande F2. Selon un mode de réalisation de l'invention, les moyens élastiques 28 comportent un ressort. La seconde force de commande F2 est de sens opposé à la première force de commande F1 et tend à déplacer les contacts électriques 21, 22 entre la position externe et la position interne.

Selon un mode de développement, l'ensemble de prises électriques 1 comporte deux bobines d'actionnement 50, 60.

Une première bobine d'actionnement 50 est apte à générer un second flux magnétique d'attraction Φ_{attrac2} pour attirer l'élément magnétique mobile 23 et les contacts électriques 21, 22 de la position interne vers la position externe. Concomitamment au déplacement des contacts électriques de la position interne vers la position externe, l'élément magnétique mobile 23 se déplace d'une position rétractée vers une position extraite. Autrement dit, les positions extraite et rétractée de l'élément magnétique mobile 23 sont respectivement associées aux positions externe et interne des contacts électriques 21, 22.

Une seconde bobine d'actionnement 60 est apte à générer un flux magnétique de rétraction Φ_{rettrac} tendant à déplacer l'élément magnétique mobile 23 et les contacts électriques 21, 22 de la position externe vers la position interne.

Un flux global d'attraction est alors composé d'une somme du premier et du second flux magnétique d'attraction Φ_{attrac1}, Φ_{attrac2} autorisant le déplacement et le maintien des contacts électriques 21, 22 dans la position externe.

Selon un mode préférentiel de réalisation, ledit second flux Φ_{attrac2} n'est pas d'intensité suffisante pour générer une force apte à déplacer les contacts électrique de la position interne vers la position externe. En outre, ledit second flux Φ_{attrac2} n'est pas d'intensité suffisante pour maintenir les contacts électriques 21, 22 dans la position externe. Aussi, ledit second flux Φ_{attrac2} a une intensité inférieure à un seuil de déplacement autorisant le déplacement et positionnement des contacts électriques 21, 22 dans la position externe. Comme représenté sur la figure 11, la force d'attraction F3 générée par le second flux Φ_{attrac2} est d'intensité inférieure à la force seconde force de commande F2. Ainsi, en aucun cas, la première bobine d'actionnement 50 ne peut faire déplacer les contacts électriques de la position interne vers la position externe.

Selon un mode préférentiel de réalisation de l'invention (figures 3 à 7), l'ensemble de prises électriques 1 comporte des capteurs magnétiques de mesure 55, 65 d'une direction 55A, 55B, 65A, 65B d'un flux magnétique circulant dans la culasse magnétique 33, un premier capteur dit capteur de mécanisme 55 et un second capteur dit de prise 65.

Le premier capteur de mécanisme 55 de l'ensemble de prises électriques 1 est positionné à proximité la première bobine d'actionnement 50 de manière à déterminer au moins une première et une seconde direction d'un flux magnétique circulant dans la culasse magnétique 33. Selon un mode particulier de développement de l'invention, le premier capteur de mécanisme 55 est apte à mesurer la direction 55A, 55B du premier flux magnétique d'attraction Φ_{attrac1} généré par les moyens magnétiques 13, 23.

La première direction 55A du premier flux magnétique d'attraction Φ_{attrac1} mesurée par le premier capteur de mécanisme 55 est représentative d'un premier état physique d'agencement de l'élément magnétique mobile 23. La seconde direction du premier flux magnétique d'attraction Φ_{attrac1} est représentative d'un second état physique d'agencement de l'élément magnétique mobile 23. Le second état physique est différent du premier état. La première et la seconde direction 55A, 55B du premier flux magnétique d'attraction Φ_{attrac1} sont respectivement représentatives de la position extraite et de la position rétractée de l'élément magnétique mobile 23.

En outre, la première et la seconde direction 55A, 55B du premier flux magnétique d'attraction Φ_{attrac1} sont indépendantes de la position de la fiche 10 par rapport au socle 20.

Ainsi, comme représenté sur la figure 5, lorsque le premier capteur de mécanisme 55 mesure une première direction 55A du premier flux magnétique d'attraction Φ_{attrac1}, l'unité de traitement est apte à déterminer que l'élément magnétique mobile 23 est dans une position extraite et que les contacts électrique sont à l'extérieur du socle dans une position externe. Inversement, comme représenté sur la figure 6, lorsque le premier capteur de mécanisme 55 mesure une seconde direction 55B du premier flux magnétique d'attraction Φ_{attrac1}, l'unité de traitement est apte à déterminer que l'élément magnétique mobile 23 est dans une position rétractée et que les contacts électrique sont à l'intérieur du socle dans une position interne.

Selon un mode de développement de l'invention, le premier capteur de mécanisme 55 est apte à mesurer la direction 55A, 55B du premier flux magnétique d'attraction Φ_{attrac1} maintenant l'élément magnétique mobile 23 et les contacts électriques 21, 22 dans la position externe.

Le second capteur de prise 65 de l'ensemble de prises électriques 1 est positionné à proximité de la seconde bobine d'actionnement 60 de manière à déterminer au moins une première et une seconde direction 65A, 65B d'un flux magnétique circulant dans au moins un partie de la culasse magnétique 33.

La première direction 65A du premier flux magnétique d'attraction Φ_{attrac1} mesurée par le second capteur de prise 65 est représentative d'un premier état physique d'agencement des parties mobiles 10, 23 de l'ensemble de prise électrique 1. La seconde direction 65B du premier flux magnétique d'attraction Φ_{attrac1} mesurée par le second capteur de prise 65 est représentative d'un second état physique d'agencement des parties mobiles 10, 23 de l'ensemble électrique 1. Le second état physique est différent du premier état.

La première et la seconde direction 65A, 65B du premier flux magnétique d'attraction Φ_{attrac1} mesurées par le second capteur de prise 65 sont respectivement représentatives de la position de ladite fiche électrique 10 par rapport au socle 20.

Ainsi, comme représenté sur la figure 5, lorsque le second capteur de prise 65 mesure une première direction du premier flux magnétique d'attraction Φ_{attrac1}, l'unité de traitement est apte à déterminer que ladite fiche électrique 10 est connectée au socle 20. Inversement, comme représenté sur la figure 7, lorsque le second capteur de prise mesure une seconde direction du premier flux magnétique d'attraction Φ_{attrac1}, l'unité de traitement est apte à déterminer que ladite fiche électrique 10 est déconnectée au socle 20.

L'ensemble de prise comporte une unité de traitement (non représentée) apte à initier des séquences de commande des première et seconde bobines d'actionnement 50, 60.

En fonction des mesures des premier et second capteurs 55, 65, l'unité de traitement peut établir un état de fonctionnement de l'ensemble électrique.

Selon un premier mode de fonctionnement, l'unité de traitement autorise l'alimentation de la première bobine d'actionnement 50 lorsque deux conditions de fonctionnement sont réunies simultanément. L'unité de traitement doit d'une part avoir détecté une présence de fiche électrique 10 et d'autre part l'élément magnétique mobile 23 doit être en position rétractée. Ainsi, si les conditions sont réunies, l'unité de traitement peut alors initier une séquence d'extraction des contacts électriques

Inversement, selon un second mode de fonctionnement, l'unité de traitement autorise l'alimentation de la seconde bobine d'actionnement 60 lorsque deux conditions de fonctionnement sont réunies simultanément. D'une part, l'unité de traitement doit avoir une consigne de non alimentation de l'ensemble de prise et d'autre part l'élément magnétique mobile 23 doit être en position extraite.

Ainsi, si les conditions sont réunies, l'unité de traitement peut alors initier une séquence rétractation des contacts électriques 21, 22.

Le fonctionnement de cet ensemble de prises selon l'invention est le suivant.

Comme représenté sur la figure 11, la première force de commande F1 n'a pas d'effet sur le positionnement des contacts électriques 21, 22 lorsque la fiche 10 se trouve éloignée du socle 20. Les contacts électriques 21, 22 placés dans la position interne, sont en retrait par rapport à la surface de contact du socle 20. Les contacts électriques 21, 22 sont maintenus dans cette position à l'intérieur du boitier 25 du socle 20 par des moyens élastiques de commande 28 générant la seconde force de commande F2.

Lorsque la fiche 10 se rapproche et vient en contact avec le socle 20, l'intensité de la première force de commande F1 reste inférieure à celle de la seconde force de commande F2. Comme représenté sur la courbe de la figure 8, lorsque la fiche 10 est positionnée en regard du socle 20, la courbe en trait plein représente les efforts générés par la première force de commande F1 en fonction de la position de l'élément magnétique mobile 23 et la courbe en trait pointillé représente les efforts générés par la seconde force de commande F2. Alors que l'élément magnétique mobile 23 est dans une position de rétraction, la première force de commande F1 est inférieure à la seconde force de commande F2 et n'est pas suffisante pour initier seul le déplacement l'élément magnétique mobile 23 (5,3 Newton pour un ressort 28 à 10 Newton).

A titre d'exemple, la première force de commande F1 varie entre deux valeurs extrêmes correspondant aux positions interne et externe des contacts électriques 21, 22. A titre d'exemple de réalisation, le dimensionnement de l'ensemble de prises selon l'invention a alors été par exemple fait afin d'obtenir une force de commande équivalente à 52 Newtons lorsque les contacts électrique 21, 22 sont dans la position externe. La première force de commande F1 équivalente mesurée lorsque les contacts électriques 21, 22 sont dans la position interne est alors égale à 5,3 Newtons.

Lorsque la première bobine d'actionnement 50 est alimentée via l'unité de traitement, le second flux d'attraction Φ_{attrac2} génère une force dont l'intensité s'additionne à celle de la première force de commande F1. Comme représenté sur la figure 9, la première force résultante F_{T1} est supérieure à la seconde force de commande F2. L'élément magnétique 23 et l'aimant 13 sont alors attirés l'un à l'autre ce qui provoque un positionnement brusque et un maintien de la fiche 10 sur le socle 20. Ainsi, la première force résultante F_{T1} agit sur l'élément magnétique 23 et entraine son déplacement de la position interne vers la position externe. On observe alors un déplacement concomitant des contacts électriques 21, 22 entre la position interne et la position externe. La première force résultante F_{T1} est ainsi apte à déplacer les contacts électriques 21, 22 entre les deux positions.

Il est à noter que la séquence totale d'extraction dure environ 10ms, soit une demi alternance. Autrement dit, le scénario d'alimentation est tout simplement une demi-période de la tension réseau. A titre d'exemple, l'élévation de température de la première bobine d'actionnement 50 pour un cycle est d'environ 4°C. Cette élévation de température est acceptable car les cycles d'extraction sont contrôlés et limités dans le temps (en temps et en nombre). Il est cependant possible de diminuer cette élévation de température en augmentant la quantité de cuivre de la bobine.

Si la fiche 10 est retirée, alors la première force de commande F1 s'annule et la seconde force de commande F2 est alors apte à déplacer les contacts électriques 21, 22 entre la position externe et la position interne.

Comme on le constate sur la figure 8, l'effort de maintien de l'élément magnétique 23 en position extraite est d'environ 53 Newton. L'effort résistant fourni par moyens élastiques de commande 28 à ce point est de 20 Newton.

Grace à l'invention, il est possible de déplacer l'élément magnétique 23 de la position extraite vers la position rétractée alors que la fiche 10 est encore connectée au socle 20. Autrement dit, alors que cette dernière est sur le socle 20, il est possible de couper l'alimentation électrique de la fiche 10 en déplaçant les contacts électriques 21, 22 de leurs positions externes et vers leurs positions internes.

En alimentant la seconde bobine d'actionnement 60, le flux magnétique de rétraction Φ_{rettrac} tend à générer une force s'opposant à la première force de commande F1. Le flux magnétique de rétraction Φ_{rettrac} génère une force dont l'intensité se soustrait à celle de la première force de commande F1. Comme représenté sur la figure 10, la seconde force résultante F_{T2} est alors inférieure à la seconde force de commande F2. A titre d'exemple, la force de commande qui s'exerce sur l'élément magnétique 23 passe alors de 53 à 16,6N. L'effort résistant F2 fourni par les moyens élastiques de commande 28 est alors suffisant pour initier le mouvement de l'élément magnétique 23 de la position extraite vers la position rétractée.

Il est à noter que la séquence totale de rétraction dure environ 10ms, soit une demi alternance réseau. Le scénario d'alimentation est tout simplement une demi-période de la tension réseau.

Selon un mode de développement de l'invention, le socle 20 de l'ensemble de prise électrique 1 comporte des moyens obturateurs 26. Lesdits moyens obturateurs sont positionnés devant les ouvertures 27 à travers lesquelles les contacts électriques peuvent passer. En outre, les moyens obturateurs 26 sont aptes à passer d'une position de fermeture à une position d'ouverture sous l'action de la première force de commande F1 pour laisser passer les contacts électriques 21, 22 de la position interne à la position externe. Selon ce mode de réalisation, l'ouverture des moyens obturateurs 26 est de préférence provoquée par une poussée des contacts électriques 21, 22 sur lesdits moyens obturateurs 26. Lorsque les contacts électriques 21, 22 se déplacent sous l'action de la première force de commande F1, ils tendent à écarter les moyens obturateurs 26 pour passer à travers les ouvertures 27.

Selon un mode particulier de réalisation tel que présenté sur les figures 10 et 11, les moyens obturateurs 26 de chaque ouverture comporte respectivement deux volets obturateurs. Chaque volet obturateur est alors relié à un ressort de fermeture 29. Avantageusement, les moyens obturateurs 26 sont ramenés dans une position de fermeture sous l'action de force engendrées par des ressorts de fermeture 29.

Selon une variante de réalisation, le socle 20 comporte des ressorts de pression de contact 30. En pratique, chaque contact électrique est relié de manière solidaire à l'élément magnétique 23 par un ressort de pression de contact 30. Lesdits ressorts permettent d'assurer que la pression de contact entre chaque contact électrique 21, 22 et une piste électriques 11, 12 est suffisante pour le passage du courant électrique entre le socle 20 et la fiche 10.

## Revendications

1. Ensemble de prises électriques (1) comportant :
- une fiche (10) comportant au moins deux pistes électriques (11, 12) ;
- un socle (20) électrique adapté pour s'accoupler avec ladite fiche et comportant au moins deux contacts électriques (21, 22) mobiles pouvant se déplacer entre une position interne et une position externe audit socle;
- des moyens magnétiques de commande (13, 23) comportant :
- un élément magnétique mobile (23) intégré au socle (20) et solidaire des contacts électriques (21, 22) mobiles ;
- au moins un aimant intégré à la fiche (10) et générant un premier flux magnétique d'attraction (Φ_{attrac1}) agencée pour créer une première force de commande (F1) ;
- des moyens élastiques agencés pour générer une deuxième force de commande (F2) sollicitant les contacts électriques vers leur position interne, ladite première force de commande (F1) étant d'intensité inférieure à celle de ladite deuxième force de commande (F2) lorsque l'élément magnétique mobile (23) est dans une position de rétractation ;
**caractérisé en ce que** :
- l'ensemble comporte une première bobine d'actionnement (50) agencée pour générer un second flux magnétique d'attraction (Φ_{attrac2}) générant une force d'attraction (F3) d'intensité inférieure à celle de ladite deuxième force de commande (F2) ;
- ladite première bobine d'actionnement (50) et ledit aimant étant agencés pour générer un flux global d'attraction lorsque la fiche est accouplée audit socle, ledit flux global d'attraction étant composé d'une somme du premier et du second flux magnétique d'attraction (Φ_{attrac1}) (Φ_{attrac2}) et étant agencé pour générer une force résultante (F_{T1}) supérieure à ladite deuxième force de commande (F2) en vue d'autoriser le déplacement et le maintien des contacts électriques (21, 22) dans la position externe.

2. Ensemble de prises électriques selon la revendication 1, **caractérisé en ce qu'**il comporte une seconde bobine d'actionnement générant un flux magnétique de rétraction (Φ_{rettrac}) agencée pour attirer l'élément magnétique mobile (23) et entraîner les contacts électriques (21, 22) de la position externe vers la position interne lorsque la fiche est accouplée audit socle.

3. Ensemble de prises électriques selon la revendication 1, **caractérisé en ce qu'il** comporte des capteurs magnétique de mesure (55, 65) d'une direction d'un flux magnétique circulant dans la culasse magnétique (33), un premier capteur (55) dit capteur de mécanisme et un second capteur (65) dit de prise.

4. Ensemble de prises électriques selon la revendication 3, **caractérisé en ce que** le premier capteur de mécanisme (55) est positionné à proximité la première bobine d'actionnement (50) de manière à déterminer au moins une première et une seconde direction d'un flux magnétique d'attraction circulant dans la culasse magnétique (33).

5. Ensemble de prises électriques selon la revendication 4, **caractérisé en ce que** le premier capteur de mécanisme (55) mesure la direction du premier flux magnétique d'attraction (Φ_{attrac1}) maintenant l'élément magnétique mobile (23) et les contacts électriques (21, 22) dans la position externe.

6. Ensemble de prises électriques selon la revendication 5, **caractérisé en ce que** la première direction (55A) du premier flux magnétique d'attraction (Φ_{attrac1}) mesurée par le premier capteur de mécanisme (55) étant représentative d'un premier état physique d'agencement de l'élément magnétique mobile (23), la seconde direction (55B) du premier flux magnétique d'attraction (Φ_{attrac1}) étant représentative d'un second état physique d'agencement de l'élément magnétique mobile (23), le second état physique étant différent du premier état.

7. Ensemble de prises électriques selon la revendication 6, **caractérisé en ce que** la première et la seconde direction (55A, 55B) du premier flux magnétique d'attraction (Φ_{attrac1}) sont respectivement représentatives d'une position extraite et d'une position rétractée de l'élément magnétique mobile (23), les positions extraite et rétractée de l'élément magnétique mobile (23) étant respectivement associées aux positions externe et interne des contacts électriques (21, 22).

8. Ensemble de prises électriques selon l'une quelconque des revendications 3 à 7, **caractérisé en ce que** le second capteur de prise (65) est positionné à proximité la seconde bobine d'actionnement (60) de manière à déterminer au moins une première et une seconde directions (65A, 65B) du premier flux magnétique d'attraction (Φ_{attrac1}) maintenant l'élément magnétique mobile (23) et les contacts électriques (21, 22) dans la position externe.

9. Ensemble de prises électriques selon la revendication 8, **caractérisé en ce que** la première direction (65A) du premier flux magnétique d'attraction (Φ_{attrac1}) mesurée par le second capteur de prise (65) étant représentative d'un premier état physique d'agencement des parties mobiles (10, 20) de l'ensemble de prise électrique, la seconde direction (65B) du premier flux magnétique d'attraction (Φ_{attrac1}) étant représentative d'un second état physique d'agencement des parties mobiles (10, 20) de l'ensemble électrique (1), le second état physique étant différent du premier état.

10. Ensemble de prises électriques selon la revendication 9, **caractérisé en ce que** la première et la seconde directions (65A, 65B) du premier flux magnétique d'attraction (Φ_{attrac1}) mesurées par le second capteur de prise (65) étant respectivement représentatives de la position de ladite fiche électrique (10) par rapport au socle (20).

11. Ensemble de prises électriques selon l'une quelconque des revendications précédentes, **caractérisé en ce que** le socle (20) comporte des moyens obturateurs (26) aptes à passer d'une position de fermeture à une position d'ouverture sous l'action de la première force de commande (F1) pour laisser passer les contacts électriques (21, 22) de la position interne à la position externe; les moyens obturateurs (26) comportant respectivement deux volets obturateurs, chaque volet obturateur étant relié à un ressort de fermeture (29).

## Patentansprüche

1. Steckdosenanordnung (1), umfassend:
- einen Stecker (10), der mindestens zwei Strombahnen (11, 12) umfasst;
- einen elektrischen Sockel (20), der geeignet ist, mit dem Stecker gekuppelt zu werden, und mindestens zwei bewegliche elektrische Kontakte (21, 22) umfasst, die sich zwischen einer inneren Position und einer äußeren Position in Bezug auf den Sockel verlagern können;
- magnetische Steuereinrichtungen (13, 23), umfassend:
- ein bewegliches magnetisches Element (23), das in den Sockel (20) integriert ist und mit den beweglichen elektrischen Kontakten (21, 22) fest verbunden ist;
- mindestens einen Magneten, der in den Stecker (10) integriert ist und einen ersten Anziehungsmagnetfluss (Φ_{attrac1}) erzeugt, der dazu eingerichtet ist, eine erste Steuerkraft (F1) zu schaffen;
- elastische Mittel, die dazu eingerichtet sind, eine zweite Steuerkraft (F2) zu erzeugen, welche die elektrischen Kontakte zu ihrer inneren Position hin beansprucht, wobei die erste Steuerkraft (F1) eine Stärke besitzt, die geringer als die der zweiten Steuerkraft (F2) ist, wenn das bewegliche magnetische Element (23) in einer Rückzugsposition ist; **dadurch gekennzeichnet, dass**:
- die Anordnung eine erste Betätigungsspule (50) umfasst, die dazu eingerichtet ist, einen zweiten Anziehungsmagnetfluss (Φ_{attrac2}) zu erzeugen, der eine Anziehungskraft (F3) erzeugt, die eine Stärke hat, die geringer als die der zweiten Steuerkraft (F2) ist;
- wobei die erste Betätigungsspule (50) und der Magnet dazu eingerichtet sind, einen Gesamtanziehungsfluss zu erzeugen, wenn der Stecker mit dem Sockel gekuppelt ist, wobei der Gesamtanziehungsfluss aus einer Summe aus dem ersten und dem zweiten Anziehungsmagnetfluss (Φattrac1) (Φattrac2) besteht und dazu eingerichtet ist, eine resultierende Kraft (F_{T1}) zu erzeugen, die größer als die zweite Steuerkraft (F2) ist, um die Verlagerung und das Halten der elektrischen Kontakte (21, 22) in der äußeren Position zuzulassen.

2. Steckdosenanordnung nach Anspruch 1, **dadurch gekennzeichnet, dass** sie eine zweite Betätigungsspule umfasst, die einen Rückzugsmagnetfluss (Φ_{rettrac}) erzeugt und dazu eingerichtet ist, das bewegliche magnetische Element (23) anzuziehen und die elektrischen Kontakte (21, 22) aus der äußeren Position zur inneren Position hin anzutreiben, wenn der Stecker mit dem Sockel gekuppelt wird.

3. Steckdosenanordnung nach Anspruch 1, **dadurch gekennzeichnet, dass** sie magnetische Messfühler (55, 65) zum Messen einer Richtung eines im Magnetjoch (33) fließenden Magnetflusses umfasst, einen ersten Fühler (55), Mechanismusfühler genannt, und einen zweiten Fühler (65), Steckdosenfühler genannt.

4. Steckdosenanordnung nach Anspruch 3, **dadurch gekennzeichnet, dass** der erste Mechanismusfühler (55) in der Nähe der ersten Betätigungsspule (50) derart angeordnet ist, dass er mindestens eine erste und eine zweite Richtung eines im Magnetjoch (33) fließenden Anziehungsmagnetflusses bestimmt.

5. Steckdosenanordnung nach Anspruch 4, **dadurch gekennzeichnet, dass** der erste Mechanismusfühler (55) die Richtung des ersten Anziehungsmagnetflusses (Φ_{attrac1}) misst, der das bewegliche magnetische Element (23) und die elektrischen Kontakte (21, 22) in der äußeren Position hält.

6. Steckdosenanordnung nach Anspruch 5, **dadurch gekennzeichnet, dass**, wenn die vom ersten Mechanismusfühler (55) gemessene erste Richtung (55A) des ersten Anziehungsmagnetflusses (Φ_{attrac1}) für einen ersten physischen Anordnungszustand des beweglichen magnetischen Elements (23) repräsentativ ist, die zweite Richtung (55B) des ersten Anziehungsmagnetflusses (Φ_{attrac1}) für einen zweiten physischen Anordnungszustand des beweglichen magnetischen Elements (23) repräsentativ ist, wobei der zweite physische Zustand vom ersten Zustand verschieden ist.

7. Steckdosenanordnung nach Anspruch 6, **dadurch gekennzeichnet, dass** die erste und die zweite Richtung (55A, 55B) des ersten Anziehungsmagnetflusses (Φ_{attrac1}) für eine herausgezogene Position bzw. für eine zurückgezogene Position des beweglichen magnetischen Elements (23) repräsentativ sind, wobei die herausgezogenen und zurückgezogenen Positionen des beweglichen magnetischen Elements (23) den äußeren bzw. inneren Positionen der elektrischen Kontakte (21, 22) zugeordnet sind.

8. Steckdosenanordnung nach einem der Ansprüche 3 bis 7, **dadurch gekennzeichnet, dass** der zweite Steckdosenfühler (65) in der Nähe der zweiten Betätigungsspule (60) derart angeordnet ist, dass er mindestens eine erste und eine zweite Richtung (65A, 65B) des ersten Anziehungsmagnetflusses (Φ_{attrac1}) misst, der das bewegliche magnetische Element (23) und die elektrischen Kontakte (21, 22) in der äußeren Position hält.

9. Steckdosenanordnung nach Anspruch 8, **dadurch gekennzeichnet, dass**, wenn die vom zweiten Steckdosenfühler (65) gemessene erste Richtung (65A) des ersten Anziehungsmagnetflusses (Φ_{attrac1}) für einen ersten physischen Anordnungszustand der beweglichen Teile (10, 20) der Steckdosenanordnung repräsentativ ist, die zweite Richtung (65B) des ersten Anziehungsmagnetflusses (Φ_{attrac1}) für einen zweiten physischen Anordnungszustand der beweglichen Teile (10, 20) der Steckdosenanordnung (1) repräsentativ ist, wobei der zweite physische Zustand vom ersten Zustand verschieden ist.

10. Steckdosenanordnung nach Anspruch 9, **dadurch gekennzeichnet, dass** die vom zweiten Steckdosenfühler (65) gemessenen ersten und zweiten Richtungen (65A, 65B) des ersten Anziehungsmagnetflusses (Φ_{attrac1}) jeweils für die Position des elektrischen Steckers (10) in Bezug auf den Sockel (20) repräsentativ sind.

11. Steckdosenanordnung nach einem der vorhergehenden Ansprüche, **dadurch gekennzeichnet, dass** der Sockel (20) Verschlusseinrichtungen (26) umfasst, die geeignet sind, unter der Einwirkung einer ersten Steuerkraft (F1) aus einer Verschließposition in eine Öffnungsposition überzugehen, um die elektrischen Kontakte (21, 22), aus der inneren Position in die äußere Position übergehen zu lassen, wobei die Verschlusseinrichtungen (26) jeweils zwei Verschlussklappen umfassen, wobei jede Verschlussklappe mit einer Schließfeder (29) verbunden ist.

## Claims

1. Electrical outlet assembly (1) comprising:
- a plug (10) having at least two electrical tracks (11, 12);
- an electrical socket (20) adapted to be coupled to said plug and having at least two mobile electrical contacts (21, 22) which can be moved between an internal position and an external position with respect to said socket;
- magnetic control means (13, 23) comprising:
- a mobile magnetic element (23) integrated with the socket (20) and secured to the mobile electrical contacts (21, 22);
- at least one magnet integrated with the plug (10) and generating a first attractive magnetic flux (Φ_{attrac1}) arranged in order to create a first control force (F1);
- resilient means arranged in order to generate a second control force (F2) urging the electrical contacts toward their internal position, said first control force (F1) having a strength less than that of said second control force (F2) when the mobile magnetic element (23) is in a retraction position;
**characterized in that**:
- the assembly comprises a first actuation coil (50) arranged in order to generate a second attractive magnetic flux (Φ_{attrac2}) that generates an attractive force (F3) of strength lower than that of said second control force (F2);
- said first actuation coil (50) and said magnet being arranged in order to generate an overall attractive flux when the plug is coupled to said socket, said overall attractive flux being composed of a sum of the first and second attractive magnetic fluxes (Φ_{attrac1}) (Φ_{attrac2}) and being arranged in order to generate a resultant force (F_{T1}) greater than said second control force (F2) with a view to allowing movement into and holding of the electrical contacts (21, 22) in the external position.

2. Electrical outlet assembly according to Claim 1, **characterized in that** it comprises a second actuation coil generating a retractive magnetic flux (Φ_{retrac}) arranged in order to attract the mobile magnetic element (23) and drive the electrical contacts (21, 22) from the external position toward the internal position when the plug is coupled to said socket.

3. Electrical outlet assembly according to Claim 1, **characterized in that it** comprises magnetic sensors (55, 65) for measuring a direction of a magnetic flux permeating the magnetic yoke (33), a first sensor (55) referred to as the mechanism sensor and a second sensor (65) referred to as outlet.

4. Electrical outlet assembly according to Claim 3, **characterized in that** the first mechanism sensor (55) is positioned in proximity to the first actuation coil (50) so as to determine at least a first and a second direction of an attractive magnetic flux permeating the magnetic yoke (33).

5. Electrical outlet assembly according to Claim 4, **characterized in that** the first mechanism sensor (55) measures the direction of the first attractive magnetic flux (Φ_{attrac1}) holding the mobile magnetic element (23) and the electrical contacts (21, 22) in the external position.

6. Electrical outlet assembly according to Claim 5, **characterized in that** the first direction (55A) of the first attractive magnetic flux (Φ_{attrac1}) measured by the first mechanism sensor (55) is representative of a first physical arrangement state of the mobile magnetic element (23), the second direction (55B) of the first attractive magnetic flux (Φ_{attrac1}) is representative of a second physical arrangement state of the mobile magnetic element (23), the second physical state being different to the first state.

7. Electrical outlet assembly according to Claim 6, **characterized in that** the first and second directions (55A, 55B) of the first attractive magnetic flux (Φ_{attrac1}) are respectively representative of an extracted position and a retracted position of the mobile magnetic element (23), the extracted and retracted positions of the mobile magnetic element (23) being respectively associated with the external and internal positions of the electrical contacts (21, 22).

8. Electrical outlet assembly according to any one of Claims 3 to 7, **characterized in that** the second outlet sensor (65) is positioned in proximity to the second actuation coil (60) so as to determine at least a first and a second direction (65A, 65B) of the first attractive magnetic flux (Φ_{attrac1}) holding the mobile magnetic element (23) and the electrical contacts (21, 22) in the external position.

9. Electrical outlet assembly according to Claim 8, **characterized in that** the first direction (65A) of the first attractive magnetic flux (Φ_{attrac1}) measured by the second outlet sensor (65) is representative of a first physical arrangement state of the mobile parts (10, 20) of the electrical outlet assembly, the second direction (65B) of the first attractive magnetic flux (Φ_{attrac1}) is representative of a second physical arrangement state of the mobile parts (10, 20) of the electrical assembly (1), the second physical state being different to the first state.

10. Electrical outlet assembly according to Claim 9, **characterized in that** the first and second directions (65A, 65B) of the first attractive magnetic flux (Φ_{attrac1}) measured by the second outlet sensor (65) are respectively representative of the position of said electrical plug (10) with respect to the socket (20).

11. Electrical outlet assembly according to any one of the preceding claims, **characterized in that** the socket (20) comprises obturator means (26) adapted to move from a closed position to an open position under the effect of the first control force (F1) in order to allow the electrical contacts (21, 22) to move from the internal position to the external position; the obturator means (26) respectively comprising two obturator flaps, each obturator flap being connected to a closure spring (29).
